# EUROPÄISCHE PATENTANMELDUNG

(11) **EP 1 097 983 A2**
(43) Veröffentlichungstag der Anmeldung: **09.05.2001**
(21) Anmeldenummer: 00123610.8
(22) Anmeldetag: 28.10.2000
(51) Int. Cl.: C10J 3/66

(54) **Verfahren und Vorrichtung zur Vergasung von Brenn-, Rest- und Abfallstoffen mit Vorverdampfung**

(30) Priorität: 06.11.1999 DE 19953491
(71) Anmelder: Noell-KRC Energie- und Umwelttechnik GmbH, 04435 Schkeuditz (DE)
(72) Erfinder: Windmüller, Manfred, Dr.-Ing., 09599 Freiberg (DE); Adler, Dietmar, Dipl.-Ing., 09634 Siebenlehn (DE); Schingnitz, Manfred, Dr.-Ing., 09599 Freiberg (DE)
(74) Vertreter: Lüdtke, Frank, Dipl.-Ing.

(57) **Zusammenfassung**

Die Erfindung betrifft ein Verfahren zur Verwertung von Brenn-, Rest- und Abfallstoffen durch Vergasung im Flugstrom unter normalem oder erhöhtem Druck bei Temperaturen größer 900 °C, vorzugsweise zwischen 1100 bis 1600 °C, mit einem, freien Sauerstoff enthaltenden Vergasungsmittel, bei dem die Brenn-, Rest- und Abfallstoffe durch direkte oder indirekte Wärmezufuhr vollständig verdampft und dampfförmig dem Vergasungsreaktor zugeführt werden und Vorrichtungen zur Durchführung des Verfahrens.

## Beschreibung

Die Erfindung betrifft ein Verfahren nach dem Oberbegriff des ersten Patentanspruches und Vorrichtungen zur Durchführung des Verfahrens zur Vergasung von Brenn-, Rest- und Abfallstoffen, die vor der Zuführung zum Vergasungsprozess vollständig verdampft werden.

Unter Brenn-, Rest- und Abfallstoffe sind dabei flüssige Kohlenwasserstoffe wie Benzine und Heizöle, halogen- oder stickstoffhaltige Kohlenwasserstoffe aus der Industrie oder verunreinigte Lösungsmittel oder Gemische zu verstehen.

Es ist bekannt und Stand der Technik, bei der Vergasung flüssiger Brenn-, Rest- und Abfallstoffe im Flugstrom diese im flüssigen Zustand dem Vergasungsreaktor über einen Brenner zuzuführen und durch eine Druckzerstäubung oder durch ein Zerstäubungsmittel in feine Tröpfchen aufzuteilen. (Kohlevergasung, Brennstoffwirtschaft International, Band 4, Verlag Glückauf GmbH, Essen, 1979). Die Flammengeometrie, der Kohlenstoffumsatzgrad und die Umsatzgeschwindigkeit werden maßgeblich von der Tropfengröße bestimmt. Die Vergasungsbedingungen werden dabei in Bezug auf die Vergasungstemperaturen, den Vergasungsdruck und die Zusammensetzung des Vergasungsmittels technischer Sauerstoff und Wasserdampf so gewählt, dass thermodynamisch eine Rußbildung ausgeschlossen ist. Die Praxis zeigt jedoch, dass 1 bis 4 % des im Vergasungsstoff enthaltenen Kohlenstoffs unvergast in Form von Ruß entstehen und in den der Vergasung nachgeordneten Reinigungsprozessen aus dem Rohgas entfernt werden muß. Dieser toxische Ruß wird mit erheblichem Aufwand aufbereitet und wieder der Vergasung zugeführt. Bei der Gewinnung von Wertstoffen, beispielsweise von Halogenwasserstoffsäuren bei der Vergasung halogenhaltiger Rest- und Abfallstoffe, beeinträchtigt der anfallende Ruß die Qualität dieses Wertstoffes und erfordert zusätzliche technologische Maßnahmen zur Reinigung.

Aus *US 4,950,309* geht ein Verfahren zur Verwertung von Brenn-, Rest- und Abfallstoffen durch Vergasung im Flugstrom mit einem freien Sauerstoff enthaltenden Vergasungsmittel hervor, bei dem die genannten Vergasungsstoffe im Gegensatz zum vorgeschlagenen Verfahren nicht als homogene flüssige Phase, sondern als Slurry in Form eines heterogenen Feststoff-Flüssig-Zweiphasensystems vorliegen. Durch die Vorerhitzung werden die flüssigen Anteile vollständig oder teilweise verdampft und als Dampffeststoffgemisch dem Vergasungsreaktor zugeführt. Die Teil- oder Vollverdampfung der flüssigen Anteile hat hauptsächlich den Zweck, die Feststoffe bereits getrocknet dem Vergasungsreaktor zuzuführen, um den Vergasungsprozess nicht durch einen vorgelagerten Trocknungsprozess zu behindern. Damit ist aber nur ein Verfahren bekannt, mit dem ein heterogenes Gas-Feststoff-Zweiphasensystem erzeugt wird.

Der Erfindung liegt die Aufgabe zugrunde, die Möglichkeit der Vergasung nach dem Prinzip der partiellen Oxidation im Flugstrom für verdampfbare Brenn-, Rest- und Abfallstoffe für die Erzeugung eines vielseitig einsetzbaren kohlenmonoxid- und wasserstoffreichen Gases und von Wertstoffen zu nutzen und dabei die Rußbildung zu verhindern oder wesentlich einzuschränken.

Diese Aufgabe wird nach einem Verfahren mit den kennzeichnenden Merkmalen des ersten Patentanspruches und Vorrichtungen zur Ausführung des Verfahrens gelöst. Unteransprüche geben vorteilhafte Ausführungen der Erfindung wieder.

Das erfindungsgemäße Verfahren und die erfindungsgemäßen Vorrichtungen gehen davon aus, dass der für die Vergasung im Flugstromreaktor vorgesehene Brenn-, Rest- und Abfallstoff zunächst vollständig verdampft wird und dampfförmig dem Vergasungsraum zugeführt wird, in dem unter normalen oder erhöhtem Druck bei Temperaturen größer 900 °C, vorzugsweise zwischen 1100 ― 1600 °C, die Umsetzung mit dem Vergasungsmittel geschieht.

Vorteilhaft ist es dabei, dass die vollständige Verdampfung der Brenn-, Rest- und Abfallstoffe mit Wasserdampf erfolgt, der gemeinsam mit dem vollständig verdampften Brenn-, Rest- und Abfallstoff dem Vergasungsreaktor zugeführt wird.

Möglich ist es, dass die Brenn-, Rest- und Abfallstoffe bei hoher Fließgeschwindigkeit in einem Venturirohr als Vorverdampfer unter Zuführung von Wasserdampf vollständig verdampft und dem Vergasungsreaktor zugeführt werden.

Eine andere Möglichkeit besteht darin, dass die Brenn-, Rest- und Abfallstoffe gemeinsam mit dem Wasserdampf einer Vorverdampfungskammer aufgegeben und die vollständig verdampften Vergasungsstoffe im Vergasungsreaktor unter Zuführung des Vergasungsmittels umgesetzt werden.

Weiterhin ist es möglich, dass die Brenn-, Rest- und Abfallstoffe durch indirekte Beheizung in einem Wärmeübertrager vollständig verdampft und dampfförmig dem Vergasungsreaktor aufgegeben werden.

Zur Durchführung des Verfahrens nach den Ansprüchen 1, 2 und 4 kann eine Vorverdampfungskammer mit Zuführung für Wasserdampf und mit Zuführung für Brenn-, Rest- und Abfallstoffe angeordnet sein.

In diesem Fall wird der in einer Vorverdampfungskammer unter Zuführung von Wasserdampf vollständig verdampfte Brenn-, Rest- und Abfallstoff über einen Ringspalt zum Vergasungsreaktor geführt und das Vergasungsmittel über ein Zentralrohr zum Brennermund geleitet.

Zur Durchführung eines Verfahrens nach den Ansprüchen 1, 2 und 4 kann die Vorverdampfungskammer im Vergasungsreaktormantel integriert sein und Zuführungen für Brenn-, Rest- und Abfallstoffe sowie Zuführungen für Wasserdampf enthalten und die vollständig verdampften Vergasungsstoffe werden in einer ersten nachgeordneten Vergasungskammer bei Zuführung des Vergasungsmittels umgesetzt.

Zur Durchführung eines Verfahrens nach den Ansprüchen 1, 2 und 5 kann als Vorderdampfungskammer ein indirekt beheizter Wärmeübertrager als Verdampfer vor dem Vergasungsbrenner eingesetzt werden.

Zur Durchführung eines Verfahrens nach den Ansprüchen 1 bis 3 kann das Venturirohr (15) als Vorderdampfer mit Zuführung (4) für Wasserdampf und Zuführung (3) für die Brenn-, Rest- und Abfallstoffe dem Vergasungsbrenner (1) vorgeschaltet sein.

Die Erfindung sei durch Ausführungsbeispiele mit zugehörigen schematischen Darstellungen erläutert. Die Figuren zeigen:
- Fig. 1: Vergasungsbrenner mit Vorverdampfungskammer,
- Fig. 2: Vorverdampfungskammer in den Vergasungsreaktormantel integriert,
- Fig. 3: Vorgeschalteter Verdampfer vor dem Vergaser,
- Fig. 4: Vorverdampfungskammer, ausgebildet als Venturirohr.

Die Figur 1 zeigt einen Vergasungsbrenner 1 mit Vorverdampfungskammer 14. Der flüssige zu vergasende Brenn-, Rest- und Abfallstoff wird über die Zuführung 3 der Vorverdampfungskammer 14 aufgegeben, in die über den Stutzen 4 Dampf eingeblasen wird. Die fühlbare Wärme des Dampfes wird für die vollständige Verdampfung des Brenn-, Rest- und Abfallstoffes genutzt.

Das verdampfte Vergasungsgut gelangt mit dem über den Stutzen 4 zugeführten Wasserdampf durch den Ringspalt 6 zum Brennermund 17, wo die Vermischung und Reaktion mit dem über die Zuführung 5 und das Zentralrohr 7 zugeführten Vergasungsmittel Luft, sauerstoffangereicherter Luft oder technischem Sauerstoff stattfinden kann. Dem Vergasungsmittel kann zusätzlich Wasserdampf aufgegeben werden. Die Metallteile des Vergasungsbrenners 1 werden durch wasserbeaufschlagte Ringräume 8 gekühlt. Um eine schnelle Verdampfung zu erreichen, wird der über die Zuführung 3 zugeführte Vergasungsstoff über Düsen 9 fein verteilt.

Die Figur 2 zeigt eine Lösungsvariante, bei der die Vorverdampfungskammer 2 in den Vergasungsreaktormantel 16 integriert ist. Vergasungsstoff und Wasserdampf werden über Zuführungen 3, 4 in eine gemeinsame Rohrzuführung 12 der Vorverdampfungskammer 2 aufgegeben. Das verdampfte Gut strömt in die erste Vergasungskammer 10, wo durch Zuführung des Vergasungsmittels 5 die Vergasungsreaktion stattfinden kann. Das Ausführungsbeispiel zeigt eine weitere nachgeordnete Vergasungskammer 11.

Die Figur 3 zeigt die Möglichkeit der Vorverdampfung für leichtsiedende, Brenn-, Rest- und Abfallstoffe. Der Vergasungsstoff wird in Leitungen mit Stutzen 3 in einem Wärmeübertrager 12 durch indirekte Wärmezufuhr 18 vollständig verdampft und dampfförmig über einen Vergasungsbrenner 1 der Vergasungskammer 10 gemeinsam mit dem Vergasungsmittel zugeführt.

Die Figur 4 zeigt die Ausbildung der Vorverdampfungskammer als Venturirohr 15. Der für die vollständige Verdampfung des Vergasungsstoffes erforderliche Wasserdampf 4 strömt in das Venturirohr 15, vor dessen engstem Querschnitt der zu verdampfende Vergasungsstoff 3 eingeführt wird. Durch die hohe Geschwindigkeit des Dampfstromes wird der Vergasungsstoff in feine Tröpfchen aufgeteilt, die durch die hohe Wärmeübergangsgeschwindigkeit schnell und vollständig verdampfen.

Durch die vollständige Vorverdampfung der Brenn-, Rest- und Abfallstoffe wird eine Rußbildung vermieden, so daß die Nachreinigung des Gases stark vereinfacht und damit kostengünstig wird.

### Liste der verwendeten Bezugszeichen

- 1: Vergasungsbrenner
- 2: Vorverdampfungskammer
- 3: Zuführung für Brenn-, Rest- und Abfallstoffe
- 4: Dampfzufuhr
- 5: Zuführung für Vergasungsmittel
- 6: Ringspalt zum Brennermund 7 Zentralrohr
- 8: Ringraum
- 9: Düse
- 10: Vergasungskammer 1
- 11: Vergasungskammer 2
- 12: Wärmeübertrager
- 13:
- 14: integrierte Vorverdampfungskammer
- 15: Venturirohr
- 16: Vergasungsreaktormantel
- 17: Brennermund
- 18: Wärmeträger

## Patentansprüche

1. Verfahren zur Verwertung von Brenn-, Rest- und Abfallstoffen durch Vergasung im Flugstrom unter normalem oder erhöhtem Druck bei Temperaturen größer 900 °C, vorzugsweise zwischen 1100 bis 1600 °C mit einem freien Sauerstoff enthaltenden Vergasungsmittel, dadurch gekennzeichnet, dass die Brenn-, Rest- und Abfallstoffe durch direkte oder indirekte Wärmezufuhr vollständig verdampft und dampfförmig dem Vergasungsreaktor zugeführt werden.

2. Verfahren nach Anspruch 1, dadurch gekennzeichnet, dass
die Verdampfung der Brenn-, Rest- und Abfallstoffe mit Wasserdampf geschieht, der gemeinsam mit dem vollständig verdampften Brenn-, Rest- und Abfallstoff dem Vergasungsreaktor zugeführt wird.

3. Verfahren nach einem der Ansprüche 1 und 2,
dadurch gekennzeichnet, dass
die Brenn-, Rest- und Abfallstoffe bei hoher Fließgeschwindigkeit in einem Venturirohr als Vorverdampfer unter Zuführung von Wasserdampf vollständig verdampft und dem Vergasungsreaktor zugeführt werden.

4. Verfahren nach einem der Ansprüche 1 und 2,
dadurch gekennzeichnet, dass
die Brenn-, Rest- und Abfallstoffe gemeinsam mit dem Wasserdampf einer Vorverdampfungskammer aufgegeben werden und die vollständig verdampften Vergasungsstoffe im Vergasungsreaktor unter Zuführung des Vergasungsmittels umgesetzt werden.

5. Verfahren nach Anspruch 1, dadurch gekennzeichnet, dass
die Brenn-, Rest- und Abfallstoffe durch indirekte Beheizung in einem Wärmeübertrager vollständig verdampft und dampfförmig dem Vergasungsreaktor aufgegeben werden.

6. Vorrichtung zur Durchführung eines Verfahrens nach den Ansprüchen 1, 2 und 4, dadurch gekennzeichnet, dass
eine Vorverdampfungskammer (14) mit Zuführungen (4) für Wasserdampf und mit Zuführungen (3) für Brenn-, Rest- und Abfallstoffe angeordnet ist.

7. Vorrichtung nach Anspruch 6, dadurch gekennzeichnet, dass
der in einer Vorverdampfungskammer (14) unter Zuführung von Wasserdampf vollständig verdampfte Brenn-, Rest- und Abfallstoff über einen Ringspalt (6) zum Vergasungsreaktor geführt und das Vergasungsmittel über ein Zentralrohr (7) zum Brennermund (17) geleitet wird.

8. Vorrichtung zur Durchführung eines Verfahrens nach den Ansprüchen 1, 2 und 4, dadurch gekennzeichnet, dass
die Vorverdampfungskammer (2) im Vergasungsreaktormantel (16) integriert ist und Zuführungen (3) für Brenn-, Rest- und Abfallstoffe und Zuführungen (4) für Wasserdampf vorhanden sind und die vollständig verdampften Vergasungsstoffe in eine erste nachgeordnete Vergasungskammer (10) bei Zuführung (5) des Vergasungsmittels umgesetzt werden.

9. Vorrichtung zur Durchführung eines Verfahrens nach den Ansprüchen 1, 2 und 5, dadurch gekennzeichet, dass
als Vorverdampfungskammer (12) ein indirekt beheizter Wärmeübertrager (12) vor dem Vergasungsbrenner (1) eingesetzt wird.

10. Vorrichtung zur Durchführung eines Verfahrens nach den Ansprüchen 1 bis 3, dadurch gekennzeichnet, dass
das Venturirohr (15) als Vorverdampfer mit Zuführung (4) für Wasserdampf und Zuführung (3) für die Brenn-, Rest- und Abfallstoffe dem Vergasungsbrenner (1) vorgeschaltet ist.
